# EUROPÄISCHE PATENTANMELDUNG

(11) **EP 2 767 663 A2**
(43) Veröffentlichungstag der Anmeldung: **20.08.2014**
(21) Anmeldenummer: 14155038.4
(22) Anmeldetag: 13.02.2014
(51) Int. Cl.: E06B 3/46, E06B 3/263

(54) **Verbindungsprofil zwischen einem Fenster- und/oder Türenrahmen und einer am Rahmen anliegenden Oberfläche**

(30) Priorität: 14.02.2013 IT BZ20130009
(71) Anmelder: Moratelli, Helmut, 39040 Naz Sciaves (IT)
(72) Erfinder: Moratelli, Helmut, 39040 Naz Sciaves (IT)
(74) Vertreter: Ausserer, Anton

(57) **Zusammenfassung**

Beschrieben wird ein Verbindungsprofil zwischen einem Fenster- und/oder Türenrahmen (10) und einer am Rahmen anliegenden Oberfläche.

Erfindungsgemäß hat das Verbindungsprofil einen zur Tür bzw. zum Fenster parallelen Abschnitt (2) und einen zur Tür bzw. zum Fenster senkrechten Abschnitt (3) umfasst, wobei der zum Rahmen (10) parallele Abschnitt (2) einerseits Befestigungsmittel (4, 5) aufweist, die den Rahmen (10) auf dem Abschnitt verspannen und wobei andererseits des am Rahmen (10) parallelen Abschnitts (2) sich der senkrechte Abschnitt (3) erstreckt, der mit Verbindungsmittel mit einer Konstruktion auf einer Seite und mit Befestigung bzw. Auflagemittel (22) auf der Oberfläche versehen ist, und wobei Dämmmaterial (11) zwischen dem Rahmen (10) und dem Profil zwischengeschaltet ist und wobei der Abschnitt (6) und der Abschnitt (3) mittels mindestens eines lösbaren Befestigungsmittels (5) verbunden sind, indem der Rahmen (10) verspannt wird.

## Beschreibung

Die vorliegende Erfindung bezieht sich auf ein Verbindungsprofil zwischen einem Fenster- und/oder Türenrahmen und einer am Rahmen anliegenden Oberfläche gemäß dem Oberbegriff des Anspruchs 1.

Solche Profile sind für die Dämmung des Hausinneren nach außen vorgesehen. Sie müssen deshalb derart ausgebildet sein, dass sich keine Wärmebrücken bilden. Es stellt sich überdies das Problem, dass diese Rahmen bei Türen mit dem Boden nicht bündig sind. Die Führung einer Schiebetür ragt insbesondere vom Boden hervor. Dadurch entsteht eine Stufe, über die eine Person stolpern könnte und überdies unschön ist.

Die GB 2 295 636 beschreibt ein Profil für Türen oder Fenster, das einen äußeren Profilabschnitt aufweist, der höher ist als der innere. Dieses Profil sieht kein Dämmmaterial zur Vermeidung von Wärmeübertragung vor.

Die Aufgabe der vorliegenden Erfindung liegt darin, das Problem einer genauen und raschen Montage zwischen einem Fenster- und /oder Türenrahmen und anliegenden Flächen wie zum Beispiel Böden oder Fensterbänken zu lösen, wobei eine Wärmedämmung und eine Möglichkeit einer einfachen Demontage für den Austausch des Türenglases und ähnlichem sichergestellt werden soll. Fenster und Türen sind in diesem Falle als Glastüren, Schiebetüren, ausfachende Wände zu verstehen sind, während die anliegenden Flächen zu Beispiel Böden

oder Fensterbänke sind. Das Profil selbst hat die Aufgabe zu erfüllen, den Rahmen einer Schiebetür mit dem Innenboden in Räumen oder außen gegenüber diesen bündig zu gestalten. Überdies ist eine hohe Leistung unter dem Aspekt der Wärmedämmung zu erzielen. Das erfindungsgemäße Profil soll überdies Mittel umfassen, die im Stande sind, Elemente zu integrieren, wie zum Beispiel Abschlussleisten, Heizelemente und/oder Kühlelemente wie Rohre.

Diese Aufgabe wird durch ein Verbindungsprofil zwischen einem Fenster und/oder Türrahmen und einer am Rahmen anliegenden Oberfläche mit den Merkmalen des kennzeichnenden Teils des Patentanspruchs 1 gelöst.

Wird ein Profil mit einem zur Tür bzw. zum Fenster parallelen Abschnitt und einem zur Tür bzw. Fenster senkrechten Abschnitt vorgeschlagen, können die Abschnitte sowohl mit Befestigungsmitteln zur Verspannung des Rahmens als auch mit Verbindungsmitteln für eine Konstruktion zur Ausführung einer Oberfläche oberhalb des Abschnittes selbst versehen sein, mit der Möglichkeit, dass der zur Tür bzw. zum Fenster senkrechten Abschnitt von der genannten Oberfläche mittels von Abstandhaltern beabstandet ist, und andererseits der zur Tür bzw. Fenster parallele Abschnitt eine Aufnahme aufweisen kann, die das Befestigungsmittel, das ein Profil durchquert, eine am Rahmen auf liegende Dichtung trägt.

Zweckmäßigerweise kann der zur Tür bzw. zum Fenster senkrechte Abschnitt über Schrauben mit dem zur Tür bzw. Fenster parallelen Abschnitt befestigt werden.

Weitere Merkmale und Einzelheiten gehen aus den Patentansprüchen und aus der folgenden Beschreibung einer bevorzugten, in der beigefügten Zeichnung dargestellten Ausführungsform hervor. Es zeigen,
Figur 1 einen Querschnitt eines Verbindungsprofils am oberen Ende einer Tür bzw. eines Fensters,
Figur 2 einen vertikalen Schnitt eines Verbindungsprofils für die untere Seite einer Tür bzw. eines Fensters, bzw.
spiegelbildlich zur Figur 1,
Figur 3 einen vertikalen, teilweise vergrößerten Schnitt von Figur 2,
Figur 4 eine Ansicht eines Abschnittes einer zweiten Ausführungsform, und
Figur 5 einen Schnitt einer zweiten Ausführungsform.

In den Figuren ist mit der Bezugsziffer 1 in seiner Gesamtheit ein Verbindungsprofil zwischen einem Tür- bzw. Fensterrahmen und einer am Rahmen anliegenden Oberfläche angegeben. Die Tür bzw. das Fenster kann zum Beispiel eine Glastür, eine Schiebetür, ein Fenster oder auch eine ausfachende Wand sein. Die dem Rahmen anliegenden Oberfläche kann zum Beispiel ein Boden oder eine Fensterbank sein, oder eine, eine Führungsschiene einer Schiebetür enthaltende Fläche.

Das Profil 1 umfasst einen Abschnitt 2, der zur Tür bzw. zum Fenster im wesentlichen parallel ist. Der zur Tür bzw. zum Fenster parallele Abschnitt 2 weist eine Aufnahme 4 auf, die eine Befestigungsschraube 5 aufnimmt, die ein schachtelförmiges Profil 6 durchquert, das ein Material 7 enthält. Die Befestigungsschraube 5 durchquert überdies eine Buchse 8, die zwischen dem schachtelförmigen Profil 6 und im Abschnitt 2 angeordnet ist. Am schachtelförmigen Profil ist ein Abdeckelement 9 befestigt, das auf einer Seite auf dem Rahmen 10 aufliegt und diesen zusammen mit einem Dichtungsstreifen auf der anderen Seite des Rahmens 10 umgreift, der in einer Nut 12 des Abschnittes 2 aufgenommen wird.

Der Profilabschnitt 3 ist mit Verbindungsmitteln mit einer Konstruktion auf der einen Seite versehen. Beispielsweise mit Schrauben oder über ein weiteres Profil 38, das zum Beispiel über Dübel verbunden ist. Der Profilabschnitt 3 umfasst Befestigungsmittel 22 und/oder Mittel zur Auflage auf der Oberfläche. Dämmmaterial 11, das eine Dichtung sein kann, ist zwischen dem Rahmen 10 und dem Profil und dem Abschnitt 2 zwischengeschaltet. Der Abschnitt 6 ist überdies mittels mindestens eines lösbaren Befestigungselementes 5 verbunden, wobei der Rahmen 10 gespannt wird. Diese Spannung kann unmittelbar oder mittels eines Elementes erfolgen, dass am Profil zum Beispiel drehbar angelenkt ist

Auf der anderen Seite des Abschnittes 2, weist dieser einen Anschlag 13 mit Abstand vom Abschnitt 3 auf, der die Kante einer der Flanken eines L-förmigen Profils 14 aufnimmt, dessen andere Flanke mittels einer Schraube 15 an einem schachtelförmigen Profil 16 befestigt ist, das Dämmmaterial 17 beinhaltet, das am Abschnitt 3 auffliegt oder jedoch befestigt ist. Am Abschnitt 3 ist überdies ein schachtelförmiges Profil 19 aufliegend befestigt, das über Schrauben 20 befestigt ist und Dämmmaterial 21 beinhaltet. Zweckmäßigerweise können im schachtelförmigen Profil 19 Schrauben 22 eingeschraubt sein, die dazu bestimmt sind, einen Boden oder eine Fensterbank zu halten.

In einer Variante sind die Schrauben 22 dazu bestimmt, Lager 23 von Führungsschienen von nicht weiter gezeigten Schiebetüren zu halten.

In Figur 4 ist eine zweite Ausführungsform gezeigt. Zwischen dem Abschnitt 6 und dem Abschnitt 2 der Profile ist auf nicht gezeigte Art und Weise ein lösbares Verbindungselement eingebracht, das eine Schraube sein könnte. Diese erlaubt eine rasche Demontage des Rahmens 10 bei einem Eintauschen des Rahmens und/oder der Dichtung/des Dämmmaterial 11.

In einer bevorzugten Ausführungsform kann ein Dämmmaterial 32 zwischen dem Abschnitt 6 und dem zur Tür bzw. zum Fenster parallelen Abschnitt 2 zwischengeschaltet sein. Auf diese Weise wird sichergestellt, dass Wärmebrücken vermieden werden.

In einer bevorzugten Ausführungsform kann sich der zur Tür bzw. zum Fenster senkrechte Abschnitt 3 in einer Höhe 35 erstrecken und eine Basis für Konstruktionselemente wie eine Führung für die Rollen einer Schiebetür Tür 34 bilden. In einer bevorzugten Ausführungsform kann auf der Erstreckung 35 eine Reihe von Zähnen angeordnet sein, welche die Positionierung von Zusatzelementen 34 erleichtert.

Zur Erleichterung der Verspannung des Rahmens 10, ist ein die Aufnahme 42 einer Dichtung oder eines Dämmmaterial bildendes Element 36 drehbar am Profil 6 angelenkt. Ist einmal der Rahmen 10 verspannt, so wird das Element 36 in Richtung des Rahmens 10 geschwenkt und verspannt ihn, wobei jedoch eine Dichtung oder ein Dämmmaterial zwischengeschaltet ist. Dieses drehbar am Profilabschnitt 6 angelenkte Element 36 kann von außen mittels Blöckchen (nicht dargestellt) oder einer in der Aufnahme 37 eingebrachten Leiste (nicht dargestellt) gespannt werden.

Zur Erleichterung können Zusatzelemente wie zum Beispiel Dübel 31, 32 vorgesehen sein, welche die Verbindung der einzelnen Profilabschnitte und auch die Befestigung am Boden erlaubt.

### Aufstellung der Bezugsziffern

- 1.: Verbindungsprofil
- 2.: zur Tür bzw. zum Fenster paralleler Abschnitt
- 3.: zur Tür bzw. zum Fenster senkrechter Abschnitt
- 4.: Aufnahme
- 5.: Schraube
- 6.: schachtelförmiges Profil
- 7.: Dämmmaterial
- 8.: Buchse
- 9.: Dichtung
- 10.: Rahmen
- 11.: Dichtung
- 12.: Nut
- 13.: Anschlag
- 14.: L-förmiges Profil
- 15.: Schraube
- 16.: schachtelförmiges Profil
- 17.: Dämmmaterial
- 18.: Schrauben
- 19.: schachtelförmiges Profil
- 20.: Schrauben
- 21.: Dämmmaterial
- 22.: Schrauben
- 23.: Lager
- 30.: Dübel
- 31.: Dübel
- 32.: Dämmmaterial
- 33.: Dichtung
- 34.: Führung
- 35.: Profilerstreckung 3
- 36.: Element
- 37.: Aufnahme
- 38.: Zähne
- 42.: Aufnahme

## Patentansprüche

1. Verbindungsprofil zwischen einem Fenster- und/oder Türenrahmen (10) und einer am Rahmen anliegenden Oberfläche, **dadurch gekennzeichnet, dass** es einen zur Tür bzw. zum Fenster parallelen Abschnitt (2) und einen zur Tür bzw. zum Fenster senkrechten Abschnitt (3) umfasst, wobei der zum Rahmen (10) parallele Abschnitt (2) einerseits Befestigungsmittel (4, 5) aufweist, die den Rahmen (10) auf dem Abschnitt verspannen, und wobei andererseits des am Rahmen (10) parallelen Abschnitts (2) sich der senkrechte Abschnitt (3) erstreckt, der mit Verbindungsmittel mit einer Konstruktion auf einer Seite und mit Befestigung bzw. Auflagemittel (22) auf der Oberfläche versehen ist, und wobei Dämmmaterial (11) zwischen dem Rahmen (10) und dem Profil zwischengeschaltet ist und wobei der Abschnitt (6) und der Abschnitt (3) mittels mindestens eines lösbaren Befestigungsmittels (5) verbunden sind, indem der Rahmen (10) verspannt wird.

2. Verbindungsprofil nach Anspruch 1, **dadurch gekennzeichnet, dass** es am Abschnitt (6) drehbar angelenkte Mittel aufweist, die den Rahmen (10) verspannen und mittels eines äußeren Elementes verspannbar sind.

3. Verbindungsprofil nach einem der vorstehenden Ansprüche, **dadurch gekennzeichnet, dass** zwischen dem Abschnitt (6) und dem Abschnitt (2) Dämmmaterial zwischengeschaltet ist.

4. Verbindungsprofil nach Anspruch 1, **dadurch gekennzeichnet, dass** der zur Tür bzw. zum Fenster senkrechten Abschnitt (3) von der Oberfläche durch Abstandshalter (22) beabstandet ist.

5. Verbindungsprofil nach Anspruch 1, **dadurch gekennzeichnet, dass** der zur Tür bzw. zum Fenster senkrechte Abschnitt (3) von der Oberfläche mittels des Profils selbst beabstandet ist.

6. Verbindungsprofil nach einem der vorstehenden Ansprüche, **dadurch gekennzeichnet, dass** der zur Tür bzw. zum Fenster parallele Abschnitt eine Aufnahme (4) aufweist, die ein Befestigungsmittel (5) aufnimmt, das ein, ein am Rahmen aufliegendes Abdeckelement(9) tragendes Profil (9) durchquert.

7. Verbindungsprofil nach einem der vorstehenden Ansprüche, **dadurch gekennzeichnet, dass** der zur Tür bzw. zum Fenster parallele Abschnitt (2) eine Nut (12) aufweist, die ein Dichtungsstreifen/Dämmmaterial (11) aufnimmt.

8. Verbindungstür Profil nach einem der vorstehenden Ansprüche, **dadurch gekennzeichnet, dass** der zur Tür bzw. Fenster senkrechte Abschnitt (3) über Schrauben (5) am zur Tür bzw. zum Fenster parallelen Abschnitt (2) befestigbar ist.

9. Verbindungsprofil nach einem der vorstehenden Ansprüche, **dadurch gekennzeichnet, dass** die Befestigungsmittel (22)/die Auflage Abstandsschrauben sind.

10. Verbindungsprofil nach einem der vorstehenden Ansprüche, **dadurch gekennzeichnet, dass** die Befestigungsmittel/Auflage (22) für die Bildung von Führungen für Schiebetüren ausgebildet sind.

11. Verbindungsprofil nach einem der vorstehenden Ansprüche, **dadurch gekennzeichnet, dass** der zur Tür bzw. zum Fenster parallele Abschnitt (2) einen Anschlag (13) unter Ausbildung eines Abstandes vom zur Tür bzw. zum Fenster senkrechten Abschnitt (3) aufweist, der den Rand einer der Flanken eines L-förmigen Profils (14) aufnimmt, dessen andere Flanke mittels einer Schraube (15) am Abschnitt (3) befestigt ist.

12. Verbindungsprofil nach Anspruch 11, **dadurch gekennzeichnet, dass** die Schraube (15) ein schachtelförmiges Profil (16) durchquert, das Dämmmaterial (17) enthält, das am Abschnitt (3) aufliegt oder befestigt ist.
